# EUROPÄISCHE PATENTSCHRIFT

(11) **EP 3 319 182 B1**
(45) Veröffentlichungstag und Bekanntmachung des Hinweises auf die Patenterteilung: **04.01.2023**
(21) Anmeldenummer: 16197325.0
(22) Anmeldetag: 04.11.2016
(51) Int. Cl.: H01R 13/6464, H01R 13/6585, H01R 13/6589

(54) **STECKVERBINDERANORDNUNG**
CONNECTOR ASSEMBLY
SYSTÈME DE CONNECTEUR À FICHES

(43) Veröffentlichungstag der Anmeldung: 09.05.2018
(73) Patentinhaber: Rosenberger Hochfrequenztechnik GmbH & Co. KG, 83413 Fridolfing (DE)
(72) Erfinder: Lödding, Thomas, 83278 Traunstein (DE); Armbrecht, Dr., Gunnar, 84453 Mühldorf (DE); Müller, Thomas, 83471 Berchtesgaden (DE); Bippus, Rainer, 83317 Teisendorf (DE); Pichlmaier, Richard, 83413 Fridolfing (DE)
(74) Vertreter: Warneke, Nicola

(56) Entgegenhaltungen:
- WO-A1-2016/120006
- WO-A2-2012/078824
- DE-U1-202015 000 753
- US-A1- 2007 259 568

## Beschreibung

### GEBIET DER ERFINDUNG

Die Erfindung betrifft eine Steckverbinderanordnung mit einem Steckverbinder und ein an dem Steckverbinder angeschlossenes Kabel. Das Kabel führt mindestens ein Leiterpaar zur Übertragung von jeweils einem differenziellen Signal.

### TECHNISCHER HINTERGRUND

Die DE 202015000753 U1 zeigt eine Steckverbinderanordnung mit einem Hülsenteil. Dabei verläuft in einem Kabel ein Aderpaar zur Übertragung eines differentiellen Signals, wobei die Adern des Aderpaars im Inneren des Kabels einen ersten gegenseitigen Abstand haben. Die beiden Adern des Aderpaars laufen ausgehend von dem ummantelten Kabelabschnitt in Richtung auf den Steckverbinder in einem Zwischenabschnitt auseinander, bis sie in einen Führungsabschnitt des Steckverbinders einlaufen, in dem sie einen zweiten gegenseitigen Abstand haben, der größer ist als der erste gegenseitige Abstand.

Die US 2007/259568 A1 zeigt Steckverbinderanordnung mit einem Steckverbinder und einem an den Steckverbinder angeschlossenem Kabel, welche jeweils wenigstens ein Leiterpaar zur Übertragung eines differentiellen Signals aufweisen, wobei das Kabel einen ersten Abschnitt aufweist und der Steckverbinder einen zweiten Abschnitt aufweist, in dem das Leiterpaar Steckkontakte aufweist, und wobei die Leiter in dem ersten Abschnitt einen ersten gegenseitigen Abstand (X) haben und in dem zweiten Abschnitt, einen zweiten gegenseitigen Abstand (Y), welcher größer ist als der erste Abstand, haben, wobei zwischen dem ersten Abschnitt und dem zweiten Abschnitt ein Zwischenabschnitt, in dem sich der Abstand der Leiter eines Leiterpaares in Richtung eines steckseitigen Endes des Steckverbinders vergrößert, ausgebildet ist.

Die Wo 2012/078824 zeigt eine Steckverbinderanordnung mit einem Steckverbinder und einem an den Steckverbinder angeschlossenem Kabel, welche jeweils wenigstens ein Leiterpaar zur Übertragung eines differentiellen Signals aufweisen, wobei das Kabel einen ersten Abschnitt aufweist und der Steckverbinder einen zweiten Abschnitt aufweist, in dem das Leiterpaar Steckkontakte aufweist.

Aufgrund der Abstandsänderung zwischen den Adern bzw. Leitern ändert sich deren differentielle Impedanz, wodurch es zu einer Störstelle kommen kann.

Dies ist ein Zustand, den es zu verbessern gilt.

### ZUSAMMENFASSUNG DER ERFINDUNG

Vor diesem Hintergrund liegt der vorliegenden Erfindung die Aufgabe zugrunde, eine Steckverbinderanordnung zur Übertragung von differenziellen Signalen mit einer verbesserten Übertragungscharakteristik anzugeben.

Erfindungsgemäß wird diese Aufgabe durch eine Baugruppe mit den Merkmalen des Patentanspruchs 1 und/oder durch ein Verfahren mit den Merkmalen des Patentanspruches 14 gelöst.

Demgemäß ist vorgesehen:
- eine Steckverbinderanordnung mit einem Steckverbinder und einem an den Steckverbinder angeschlossenem Kabel, welche jeweils wenigstens ein Leiterpaar zur Übertragung eines differentiellen Signals aufweisen, wobei das Kabel einen ersten Abschnitt aufweist und der Steckverbinder einen zweiten Abschnitt aufweist, in dem das Leiterpaar Steckkontakte aufweist, und wobei die Leiter in dem ersten Abschnitt einen ersten gegenseitigen Abstand (X) haben und in dem zweiten Abschnitt, einen zweiten gegenseitigen Abstand (Y), welcher größer ist als der erste Abstand, haben, wobei zwischen dem ersten Abschnitt und dem zweiten Abschnitt ein Zwischenabschnitt, in dem sich der Abstand der Leiter eines Leiterpaares in Richtung eines steckseitigen Endes des Steckverbinders vergrößert, ausgebildet ist, wobei das Leiterpaar in dem ersten Abschnitt und, insbesondere in dem zweiten Abschnitt, von einem Leiterpaarschirm umgeben ist, welcher das Leiterpaar vor äußeren elektromagnetischen Einflüssen schirmt, und wobei die Leiter in zumindest einem Teil des Zwischenabschnitts jeweils von einem Leiterschirm umgeben sind, welcher die Leiter jeweils vor äußeren elektromagnetischen Einflüssen und vor elektromagnetischen Einflüssen des jeweils anderen Leiters schirmt; sowie
- ein Verfahren zur Übertragung eines Signals zwischen einem Steckverbinder und einem an den Steckverbinder angeschlossenem Kabel, welche jeweils wenigstens ein Leiterpaar aufweisen, mit den folgenden Schritten: Übertragen eines differentiellen Signals in einem ersten Abschnitt in dem Kabel, in welchem die Leiter einen ersten gegenseitigen Abstand (X) haben; Übertragen eines asymmetrischen Signals in einem Zwischenabschnitt, in welchem sich der Abstand der Leiter in Richtung eines steckseitigen Endes des Steckverbinders vergrößert; Übertragen eines differentiellen Signals in einem zweiten Abschnitt in dem Steckverbinder, in welchem die Leiter einen zweiten gegenseitigen Abstand (Y), welcher größer ist als der erste Abstand, haben.

Im Folgenden wird unter dem ersten Abschnitt ein Abschnitt in dem Kabel verstanden, in dem die Leiter differentiell geführt sind und einen ersten gegenseitigen Abstand aufweisen. Differentielle Führung bedeutet, dass mehrere Leiter von einem Leiterpaarschirm gemeinschaftlich geschirmt sind.

In zumindest einem Teil des Zwischenabschnitts vergrößert sich der Abstand der Leiter in Richtung des Steckverbinders. Im Folgenden ist dieser Bereich als Zwischenabschnitt bezeichnet. In zumindest einem Teil des Zwischenabschnitts sind die Leiter gesondert von einem Leiterschirm geschirmt. Im Folgenden ist dieser Bereich mit Schirmabschnitt bezeichnet. Der Leiterschirm schirmt die Leiter zumindest teilweise voneinander ab. Es versteht sich, dass der Zwischenabschnitt und der Schirmabschnitt sowohl zusammenfallen können als auch unmittelbar zueinander benachbart ausgebildet sein können.

In dem zweiten Abschnitt sind die Leiter bevorzugt differentiell geführt und weisen einen zweiten gegenseitigen Abstand auf.

Die der vorliegenden Erfindung zugrunde liegende Idee besteht darin, ein Signal in dem ersten Abschnitt in dem Kabel und in dem zweiten Abschnitt in dem Steckverbinder differentiell zu führen, wohingegen das Signal in dem Schirmabschnitt asymmetrisch (engl. single-ended) geführt ist.

Das bedeutet, dass beide Leiter des Leiterpaars in dem ersten und dem zweiten Abschnitt von jeweils einem gemeinsamen Leiterpaarschirm vor äußeren elektromagnetischen Einflüssen geschirmt werden. Die Leiter des Leiterpaares sind somit untereinander verkoppelt und beeinflussen sich elektrisch gegenseitig.

In dem Schirmabschnitt sind die Leiter jeweils von einem getrennten Leiterschirm vor äußeren elektromagnetischen Einflüssen sowie vor Einflüssen des jeweils anderen Leiters geschirmt. Hierdurch wird die Kopplung zwischen den Leitern verringert. Hierdurch kann eine Störstelle in der differentiellen Mode (auch Gegentaktmode) deutlich verringert werden. Insbesondere kann es vorteilhaft sein, eine Störstelle in der Gleichtaktmode in Kauf zu nehmen, wenn ein Nutzsignal in der Gegentaktmode übertragen wird und damit eine Störstelle in der Gegentaktmode verringert werden kann.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer bevorzugten Weiterbildung ist der Leiterschirm eingerichtet, die Leiter vollumfänglich zu umgeben. Somit kann die in dem Zwischenabschnitt unerwünschte Kopplung zwischen den Leitern minimiert werden. Somit kann eine Störstelle weiter verringert werden.

Gemäß einer bevorzugten Weiterbildung weist der Leiterschirm zwischen den Leitern einen leitfähigen Abstandshalter auf, der eingerichtet ist, den Verlauf der Leiter zu bestimmen. Somit lässt sich die Impedanz in diesem Bereich besonders genau einstellen.

Gemäß einer bevorzugten Weiterbildung ist eine Impedanz in dem ersten und zweiten Abschnitt sowie in dem Zwischenabschnitt jeweils bezüglich der Impedanz in den anderen Abschnitten abgestimmt. Somit ist es möglich Störstellen in der Gleichtakt- bzw. Gegentaktmode (engl. common bzw. differential mode) zu verringern.

Insbesondere ist es zweckmäßig die Impedanz durch eine Änderung eines Durchmessers der Leiter, durch einen Abstand der Leiter zum Leiterschirm oder Leiterpaarschirm abzustimmen.

Gemäß einer bevorzugten Weiterbildung weist der erste Abschnitt zwischen dem Leiterpaar und dem Leiterpaarschirm ein erstes Isolierteil auf und der Zwischenabschnitt weist zwischen den Leitern und dem Leiterschirm ein zweites Isolierteil auf, wobei eine Dicke des ersten Isolierteils größer ist als eine Dicke des zweiten Isolierteils.

Somit ist die Kapazität zwischen den Leitern und deren Schirm im Zwischenabschnitt gegenüber dem ersten Abschnitt gesteigert. Da sich die Kapazität zwischen den beiden Leitern innerhalb des Verbreiterungsabschnitts aufgrund des zunehmenden Abstandes der beiden Leiter verkleinert, kann somit die Kapazitätssteigerung zwischen den Leitern und dem Leiterschirm die Gesamtkapazität eines Leiterpaares innerhalb des Zwischenabschnittes ausgleichen und an die Gesamtkapazität des Leiterpaares im ersten Abschnitt anpassen. Auf diese Weise kann eine Anpassung der differenziellen Impedanz der Leiter im Zwischenabschnitt an die differenzielle Impedanz des jeweiligen Leiterpaares im ersten Abschnitt erreicht werden.

Gemäß einer bevorzugten Weiterbildung ist der Leiterschirm aus mehreren Teilen, insbesondere aus Halbschalen, zusammengesetzt ist. Ein mehrteiliger Leiterschirm ist besonders einfach montierbar. Zudem weist ein Leiterschirm mit zwei Halbschalen besonders günstige elektrische Eigenschaften auf, in dem ein fertigungsbedingter Luftspalt zwischen den mehreren Teilen klein gehalten werden kann, und somit die gegenseitige Kopplung der Leiter weiter verringert werden kann.

Um die gegenseitige Kopplung der Leiter weiter zu reduzieren, können die mehreren Teile ein zueinander korrespondierendes, unebenes Oberflächenprofil aufweisen. Beispielsweise können die Oberflächenprofile ein Zackenprofil, insbesondere in W- oder V-Form, aufweisen, welche zueinander jeweils ein Negativ bilden.

Alternativ kann der Leiterschirm einteilig ausgebildet sein und Durchführungen aufweisen, in welchen jeweils ein Leiter aufgenommen ist. Diese Ausführungsform ist besonders robust und kann die gegenseitige Kopplung der Leiter auch unter Schwingungseinflüssen oder anderen mechanischen Lasten gewährleisten.

Gemäß einer bevorzugten Weiterbildung weist der Leiterschirm mehrere gesonderte Leiterschirme für die Leiter auf. Es versteht sich, dass der Leiterschirm keineswegs zusammenhängend ausgebildet sein muss. Vielmehr kann es auch zweckmäßig sein, die Leiter in dem Schirmabschnitt durch gesonderte Einzelschirme zu schirmen. Die gesonderten Leiterschirme können elektrisch miteinander kontaktiert sein.

Gemäß einer bevorzugten Weiterbildung folgt der Leiterschirm in dem gesamten Schirmabschnitt einer Kontur der Leiter. Auf diese Weise kann der Abstand zwischen den Leitern und dem Leiterschirm konstant gehalten werden. Dies ist vorteilhaft bezüglich der Einstellung der Impedanz.

Gemäß einer bevorzugten Weiterbildung ist der Leiterschirm mit dem Leiterpaarschirm in dem ersten und/oder in dem zweiten Abschnitt elektrisch leitend verbunden. Auf diese Weise sind die Schirme galvanisch gekoppelt.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen, nur durch die beigefügten Ansprüche begrenzten.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine Längsschnittdarstellung einer Ausführungsform der Erfindung mit gestecktem Gegensteckverbinder;
- Fig. 2: eine Längsschnittdarstellung einer weiteren Ausführungsform der Erfindung;
- Fig. 3: eine Längsschnittdarstellung einer weiteren Ausführungsform der Erfindung;
- Fig. 4: eine Längsschnittdarstellung einer weiteren Ausführungsform der Erfindung;
- Fig. 5: eine Längsschnittdarstellung einer weiteren Ausführungsform der Erfindung;
- Fig. 6: eine Längsschnittdarstellung einer weiteren Ausführungsform der Erfindung;
- Fig. 7: eine Längsschnittdarstellung einer weiteren Ausführungsform der Erfindung;
- Fig. 8: eine Längsschnittdarstellung einer weiteren Ausführungsform der Erfindung;
- Fig. 9A-9F: Querschnittsdarstellungen einer weiteren Ausführungsform der Erfindung;
- Fig. 10: Querschnittsdarstellungen einer weiteren Ausführungsform der Erfindung;
- Fig. 11: Querschnittsdarstellungen einer weiteren Ausführungsform der Erfindung;
- Fig. 12A,B: Querschnittsdarstellungen einer weiteren Ausführungsform der Erfindung;
- Fig. 13A: eine spektrale Darstellung des Reflexionsverhaltens der erfindungsgemäßen Steckverbinderanordnung und Steckverbinderanordnungen nach dem Stand der Technik; und
- Fig. 13B: eine Darstellung des Zeitverhaltens der erfindungsgemäßen Steckverbinderanordnung und Steckverbinderanordnungen nach dem Stand der Technik.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine Längsschnittdarstellung einer Ausführungsform 1 einer erfindungsgemäßen Steckverbinderanordnung mit gestecktem Gegensteckverbinder.

Die erfindungsgemäße Steckverbinderanordnung 1 weist einen Steckverbinder 2 und ein Kabel 3 auf, das am kabelseitigen Ende 4 des Steckverbinders 2 mit dem Steckverbinder 2 mechanisch und elektrisch verbunden ist.

Das Kabel 3 ist von einem Leiterpaarschirm 51, 52 geschirmt. Der Leiterpaarschirm 51 bildet zugleich einen Außenleiter des Kabels. Dieser Leiterpaarschirm 51 kann als Drahtgeflecht oder als elektrisch leitender Folienschirm ausgebildet sein. Das Ende des Leiterpaarschirms 51 ist um eine Stützhülse 6 gelegt, die auf den Leiterpaarschirm 51 gesetzt ist und der Leiterpaarschirm 51 gegenüber den Leitern 8 des Kabels 3 axial fixiert. Der Stützhülse 6 ist ein Kabelmantel 7 aus einem Kunststoffmaterial vorgelagert, der um der Leiterpaarschirm 51 des Kabels 3 gelegt ist.

Innerhalb dem Leiterpaarschirm 51 sind mehrere Leiter 8, hier ein Leiterpaar, geführt. Die Leiter 8 sind jeweils von einem ersten Isolierteil 9 umhüllt. Die Leiter 8 bilden mit der jeweiligen Isolierteil 9 jeweils eine Ader. Die Leiter 8 sind miteinander verdrillt (englisch: twisted-pair-cable). Alternativ können die Leiter 8 auch parallel verlaufen (englisch: twin-ax(ial)-cable). Das Leiterpaar überträgt ein differenzielles Signal, z.B. ein hochfrequentes differenzielles Signal.

Die Leiter 8 verlaufen in Längsrichtung L des Kabels 3 und weisen in dem ersten Abschnitt 10 innerhalb des Kabels 3 einen ersten gegenseitigen Abstand X auf.

Nachfolgend zu dem Leiterpaarschirm 51 ist ein weiterer Leiterpaarschirm 52 ausgebildet, welche das Leiterpaar in dessen weiteren Verlauf zunächst gemeinschaftlich schirmt.

Der Bereich des Kabels 3 bis zu dem Leiterschirm 53 bildet somit den ersten Abschnitt 10.

Der Zwischenabschnitt 13 unterteilt sich in Fig. 1 in einen Verbreiterungsabschnitt, in dem sich der Abstand der Leiter vergrößert, und in einen Schirmabschnitt, in dem die Leiter durch den Leiterschirm 53 voneinander geschirmt sind. Der Schirmabschnitt ist identisch zu dem Zwischenabschnitt 13. Der Verbreiterungsabschnitt beschränkt sich auf einen vorderen Teil des Zwischenabschnittes 13.

In einem steckerseitigen Endbereich weist der Leiterpaarschirm 52 zwischen den Leitern 8 einen Leiterschirm 53, welcher das Leiterpaar zu einzelnen Leitern auftrennt, auf. In dem Endbereich ist der Leiterpaarschirm 52 somit sowohl ein Leiterpaarschirm als auch ein Leiterschirm. Der Leiterschirm 53 kann einteilig oder mehrteilig mit dem Leiterpaarschirm 52 ausgebildet sein.

Einteilige Schirme 52, 53 können gegossen sein oder während der Montage eingeführt und fixiert werden. Bezüglich beispielhafter Konfigurationen zwischen einem Leiterschirm 53 und einem Leiterpaarschirm 52 wird auf die Figuren 8A-8F verwiesen.

In dem Zwischenabschnitt 13 vergrößert sich innerhalb des Leiterpaarschirmes 52 der Abstand zwischen den einzelnen Leitern 8 vom ersten gegenseitigen Abstand X bis zu dem größeren zweiten gegenseitigen Abstand Y. Danach bleibt der Abstand zwischen den Leitern 8 in dem Zwischenabschnitt 13 konstant und die Leiter 8 verlaufen parallel zueinander.

Um einen möglichen Lufteinschluss zwischen dem Leiterpaarschirm 52 bzw. dem Leiterschirm 53 und der Isolierteil 9 zu vermeiden oder zu reduzieren, kann der Leiterpaarschirm 52 bzw. Leiterschirm 53 als einteilige Vergussmasse ausgebildet sein, welche die Leiter 8 möglichst ohne Zwischenräume umgibt. Alternativ kann der Leiterpaarschirm 52 bzw. Leiterschirm 53 auch als Dreh-, Fräs- oder Gussteil hergestellt werden.

Der Leiterpaarschirm 52 ist mit dem Leiterpaarschirm 51 über eine leitende Crimphülse 16 elektrisch verbunden. Die Crimphülse 16 ist hierzu koaxial über die Stützhülse 6 geführt. Zur galvanischen Kopplung bzw. elektrischen Verbindung des Leiterpaarschirms 51 des Kabels 3 mit dem Leiterpaarschirm 17 des Steckverbinders 2 ist der Leiterpaarschirm 17 über den Leiterpaarschirm 52, welcher wiederum mit dem Leiterpaarschirm 51 verbunden ist, gestülpt.

Im zweiten Abschnitt 14 sind die Leiter 8 in zugehörigen Führungskanälen 18 geführt. Die Leiter 8 weisen zueinander den Abstand Y auf und sind von einem Isolierteil 19 umgeben. Innerhalb der Führungskanäle 18 sind die Leiter 8 mit zugehörigen Innenleiter-Kontaktelementen 20 elektrisch verbunden. Die elektrische Verbindung kann beispielsweise mittels Löten oder Crimpen erfolgen.

Am steckverbinderseitigen Ende 22 des Steckverbinders 2 weisen die Innenleiter-Kontaktelemente 20 jeweils eine buchsenförmige Ausnehmung 23 zur Aufnahme eines zugehörigen Kontaktstiftes 24 eines Gegensteckverbinders 25 auf.

Alternativ können die Innenleiter-Kontaktelemente 20 auch als Kontaktstifte realisiert sein und über das steckerseitige Ende 22 des Steckverbinders 2 hinausragend in zugehörigen buchsenförmigen Kontaktelementen des Gegensteckverbinders 25 eingefügt sein. Der Steckverbinder 2 kann auch als Kuppler realisiert sein, der das Kabel 3 mit einem weiteren Kabel verbindet.

In Fig. 2 ist eine weitere Ausführungsform 1" einer erfindungsgemäßen Steckverbinderanordnung dargestellt, in der der Leiterpaarschirm 5220 mit dem Leiterschirm 5221 kürzer ausgebildet ist als bei der obigen Ausführungsform. Dementsprechend fallen der Schirmabschnitt und der Verbreiterungsabschnitt in dem Zwischenabschnitt zusammen. Folglich ist auch der Zwischenabschnitt kürzer ausgebildet als bei den obigen Ausführungsformen.

Fig. 3 zeigt eine weitere Ausführungsform 1‴ der Erfindung, in dem sich der Verbreiterungsabschnitt über einen Teil des Schirmabschnittes ähnlich zu Fig. 1 erstreckt. Das Schirmelement 5230 mit dem Leiterschirm 5232 und dem Leiterpaarschirm 5231 erstreckt sich über den Zwischenabschnitt 13 sowie über einen Teil des ersten Abschnittes 10. Der Leiterpaarschirm 5231 bildet eine Schirmhülle. Der Leiterschirm ist als ein die Leiter 8 trennendes Trennelement ausgebildet.

Zur axialen Fixierung des Innenleiter-Kontaktelementes 20 im Isolierteil 19 des Steckverbinders 2 weist dieses ein radial nach außen gerichtetes Federelement 21 auf, das sich jeweils auf eine Stirnfläche einer ringförmigen Nut in dem Führungskanal 18 innerhalb des Isolierteils 19 abstützt.

In Fig. 3 ist zwischen den Leitern 8 und dem Leiterschirm 5232 ein Zwischenraum mit Luft. Es versteht sich, dass der Zwischenraum anwendungsspezifisch nach elektrischen Anforderungen und Fertigungsbedingungen anzupassen sein kann.

Die Figur 4 zeigt eine Ausführungsformen 1^{IV} der Erfindung, mit einem alternativen Schirmelement 5240 mit einem Leiterpaarschirm 5242 und Leiterschirm 5241. Der Leiterpaarschirm 5242 erstreckt sich über den gesamten Zwischenabschnitt 13. Der den Schirmabschnitt bildenden Leiterschirm 5241 erstreckt sich hingegen nur über einen Teil des Zwischenabschnittes 13 und verjüngt sich in dem Verbreiterungsabschnitt 15 trapezförmig. Das Schirmelement 5240 gibt den Verlauf der Leiter 8 vor, indem der Leiterschirm 5242 die Leiter 8 auftrennt.

Der Fachmann versteht, dass eine Kompensation der Impedanz aufgrund des sich ändernden Abstands auch in einem Bereich erfolgen kann, in dem der Abstand der Leiter konstant ist, sofern dieser in dem Zwischenabschnitt unmittelbar zu dem Bereich mit dem ändernden Abstand benachbart ausgebildet ist.

Fig. 5 zeigt eine weitere Ausführungsform 1^{V} der Erfindung, mit einem alternativen Schirmelement 5250 mit einem Leiterpaarschirm 5252 und Leiterschirm 5251. Der Leiterpaarschirm 5252 erstreckt sich den gesamten Zwischenabschnitt 13. Der rechteckförmige Leiterschirm 5251 erstreckt sich hingegen nur über einen Teil des Zwischenabschnittes und zwingt den Leitern 8 einen parallelen Verlauf auf. Die Ausführungsform 1^{V} ermöglicht eine besonders einfache Herstellung der Steckverbinderanordnung.

Fig. 6 zeigt eine weitere Ausführungsform 1^{VI} der Erfindung, bei der das Schirmelement 5260 mit dem Leiterpaarschirm 5261 und dem Leiterschirm 5262 zwecks einer weiteren Optimierung der Übertragungscharakteristik sich sowohl über Teile des Kabels 3 als auch über Teile des Steckverbinders 2 erstreckt. Insofern ist der Zwischenabschnitt 13 auch nicht auf das Kabel 3 oder den Steckverbinder 2 beschränkt.

Fig. 7 zeigt eine weitere Ausführungsform 1^{VII} der Erfindung, bei der das Schirmelement 5280 von einem Leiterpaarschirm 5281 sowie von einem Leiterschirm 5282, welcher in das Isolierteil 19 eingesetzt ist, gebildet ist.

Die Isolierteil 9 der Leiter 8 endet vor dem Zwischenabschnitt 13.

Das Isolierteil 19 erstreckt sich entlang zweiten Abschnittes 14 und entlang des Zwischenabschnittes 13, dient der Isolierung der Leiter in diesem Bereich und weist in dem Zwischenabschnitt eine zu dem Leiterschirm 5272 korrespondierende Ausnehmung auf. Dabei sind komplexe Formen, etwa Zylinderformen, oder ein Ausnehmungsschlitz, in welchen ein Schirmblech eingeführt ist, denkbar.

Das Isolierteil 19 kann eingerichtet sein die sich annähernden Leiter 8 zu berühren.

In Fig. 8 ist eine weitere Ausführungsform 1^{IX} einer erfindungsgemäßen Steckverbinderanordnung dargestellt, bei der eine Anpassung der Impedanz Z_{odd} der Gegentakt-Mode vorgenommen ist.

Aufgrund des sich vergrößernden Abstandes zwischen den beiden Leitern 8 im Zwischenabschnitt 13 verkleinert sich die Kapazität C₁₂ zwischen den beiden Leitern 8. Dadurch erhöht sich die Impedanz Z_{odd} der Gegentakt-Mode.

Im Hinblick auf eine Anpassung der Impedanz Z_{odd} der Gegentakt-Mode zwischen den einzelnen Abschnitten wird auch die Impedanz Z_{odd} der Gegentakt-Mode im ersten Abschnitt 10 innerhalb des Kabels 3 ebenfalls "künstlich erhöht". Hierzu wird der Abstand d1 zwischen den Leitern 8 und dem Leiterpaarschirm 51 und damit die Kapazität C₁₁ zwischen den einzelnen Leitern 8 und dem Leiterpaarschirm 51 innerhalb des Kabels 3 reduziert.

Der Steckverbinder 1^{IX} weist einen dielektrischen Abstandshalter 27 zwischen den Leitern 8 auf. In dem Zwischenabschnitt 13 weist der Steckverbinder 1^{IX} ein Schirmelement 5270 mit einem Leiterpaarschirm 5271 und einem Leiterschirm 5272 auf. Das Schirmelement kann ein- oder mehrteilig ausgebildet sein.

Die Figuren 9A-9F zeigen verschieden Konfiguration aus einem Leiterschirm und einem Leiterpaarschirm.

Fig. 9A zeigt eine weitere Ausführungsform der Erfindung mit einem einteiligen Schirmelement 5290 durch welches die Leiter 8 hindurchgeführt sind. Das Schirmelement bildet den äußeren Leiterschirm 5291 sowie den Leiterschirm 5292 zwischen den Leitern 8.

Fig. 9B zeigt eine weitere Ausführungsform der Erfindung mit einem zweiteiligen Schirmelement 5293, welches zwei symmetrische Halbschalen 5294 aufweist. Die Halbschalen 5294 sind zueinander jeweils als Negativ der anderen Halbschale ausgebildet und können zudem ein entsprechendes Oberflächenprofil, z.B. Zackenprofil, aufweisen. Zur Führung der Leiter 8 weisen die Halbschalen 5294 halbkreisförmige Vertiefungen auf, die den Leitern 8 einen Verlauf aufzwingen.

Fig. 9C zeigt eine weitere Ausführungsform mit einem Schirmelement 5295 mit jeweils zwei symmetrischen Teilen 5296, die jeweils als Stanz- oder Biegeteil ausgebildet sind.

Fig. 9D zeigt eine weitere Ausführungsform der Erfindung, welche der Ausführungsform gemäß Fig. 10B ähnlich ist. Das Schirmelement 5297, weist zwei ungleiche Schalen 5298, 5299 auf, welche zusammengesetzt die Leiter 8 umgeben.

Fig. 9E zeigt eine weitere Ausführungsform der Erfindung mit einem Schirmelement 5310, welches einen Leiterschirm 5312 und einen Leiterpaarschirm 5311 aufweist. Der Leiterschirm 5312 umschließt die Leiter an in etwa einem Umfangsdrittel. Der Leiterpaarschirm kann eingerichtet sein, dem Verlauf der isolierten Leiter 8 in dem Verbreiterungsabschnitt zu folgen und kann in diesem Bereich spitz- bzw. keilförmig zulaufen.

Fig. 9F zeigt eine Ausführungsform mit einem ähnlichen Schirmelement 5313 wie Fig. 9E mit einem anderen Leiterschirm 5315 mit einer rechteckförmigen Grundfläche, welcher optional spitz- bzw. keilförmig zuläuft, und mit einem anderen Leiterpaarschirm 5314.

Fig. 10 zeigt eine Schnittsicht einer Ausführungsform der Erfindung in dem Zwischenabschnitt. Die Leiter 8 sind von einem Leiterpaarschirm 52 umgeben. Der Zwischenraum zwischen den Leitern 8 mit deren Isolierteilen 9 und dem Leiterpaarschirm 52 ist mit Luft gefüllt. In den Leiterpaarschirm 52 ist ein Leiterschirm 53 eingesetzt, der die Leiter auch gegeneinander schirmt. Der Leiterschirm 53 kann beispielsweise als Blech ausgebildet sein und über einen Schlitz in dem Leiterpaarschirm 52 eingesetzt sein.

Fig. 11 zeigt eine weitere Ausführungsform der Erfindung. Dabei wird der Abstand d₁ zwischen den Leitern 8 und dem Leiterpaarschirm 51 in dem ersten Abschnitt 10 durch einen zusätzlichen dielektrischen Abstandhalter 27 realisiert. Dieser Abstand d₁ ist größer als der Abstand d₂ zwischen den Leitern 8 und dem Schirmelement 52 in dem Zwischenabschnitt 13.

Ein Kabel 3 ist nicht auf ein Leiterpaar beschränkt, sondern kann auch mehrere Leiterpaare aufweisen.

Gemäß Fig. 12A ist für beispielsweise drei Leiterpaare 8 ein Schirmelement mit einem die Leiter 8 trennendem Teil 5316 und einem die Leiter zusammenhaltenden Teil 5317 vorgesehen.

In Fig. 12B ist ebenfalls für beispielsweise drei Leiterpaare 8 ein Schirmelement mit mehreren die Leiter trennenden Teilen 5318 und mehreren die Leiter 8 zusammenhaltenden Teilen 5319 dargestellt. Es versteht sich, dass diese Ausführungsform beliebig erweitert oder variiert werden kann.

Fig. 13A zeigt das Reflexionsverhalten 1303 im Spektralbereich einer erfindungsgemäßen Steckverbinderanordnung, das Reflexionsverhalten 1302 einer Steckverbinderanordnung gemäß der DE 20 2015 000 753 U1 und das Reflexionsverhalten 1301 einer Steckverbinderanordnung ohne Schirmung im Übergang zwischen Kabel und Steckverbinder.

Zu erkennen ist, dass der Reflexionsfaktor S₁₁ der erfindungsgemäßen Steckverbinderanordnung erst ab einer Frequenz f von ca. 7 GHz eine deutliche Verschlechterung erfährt, während der Reflexionsfaktor S₁₁ einer Steckverbinderanordnung ohne Schirmung bereits ab einer Frequenz von ca. 0,8 GHz und der Reflexionsfaktor S₁₁ einer Steckverbinderanordnung gemäß der DE 20 2015 000 753 U1 ab einer Frequenz von ca. 4 GHz sich deutlich verschlechtern.

Fig. 13B zeigt das Impulsverhalten 1306 in Abhängigkeit der Zeit t einer erfindungsgemäßen Steckverbinderanordnung, das Impulsverhalten 1305 einer Steckverbinderanordnung gemäß der DE 20 2015 000 753 U1 und das Impulsverhalten 1304 einer Steckverbinderanordnung ohne Schirmung im Übergang zwischen Kabel und Steckverbinder. Auch die reflektierende Impulsantwort der erfindungsgemäßen Steckverbinderanordnung im Zeitbereich, bei der der empfangene Signalpegelwert auf einen korrespondierenden Impedanz-Wert Z umgerechnet ist, ist deutlich stärker gedämpft als bei einer Steckverbinderanordnung ohne Schirmung oder bei einer Steckverbinderanordnung gemäß der DE 20 2015 000 753 U1.

Die Erfindung ist nicht auf die dargestellten Ausführungsformen, Ausprägungen und Untervarianten beschränkt. Von der Erfindung sind insbesondere alle Kombinationen der in den einzelnen Patentansprüchen jeweils beanspruchten Merkmale, der in der Beschreibung jeweils offenbarten Merkmale und der in den Figuren der Zeichnung jeweils dargestellten Merkmale mit abgedeckt, soweit sie technisch sinnvoll sind.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar, ohne vom Umfang der beigefügten Ansprüche abzuweichen.

### Bezugszeichenliste

- 1, 1' ^{... IX}: Steckverbinderanordnung
- 2: Steckverbinder
- 3: Kabel
- 4: kabelseitiges Ende
- 6: Stützhülse
- 7: Kabelmantel
- 8: Leiter
- 9: Isolierteil
- 10: erster Abschnitt
- 13: Zwischenabschnitt
- 14: zweiter Abschnitt
- 15: Verbreiterungsabschnitt
- 16: Crimphülse
- 17: Leiterpaarschirm
- 18: Führungskanäle
- 19: Isolierteil
- 20: Innenleiter-Kontaktelement
- 21: Federelement
- 22: steckverbinderseitiges Ende
- 23: Ausnehmung
- 24: Kontaktstift
- 25: Gegensteckverbinder
- 27: Abstandshalter

- 51, 52: Leiterpaarschirm
- 53: Leiterschirm
- 5220: Leiterpaarschirm
- 5221: Leiterschirm
- 5231: Leiterpaarschirm
- 5232: Leiterschirm
- 5240: Schirmelement
- 5241: Leiterschirm
- 5242: Leiterpaarschirm
- 5250: Schirmelement
- 5251: Leiterschirm
- 5252: Leiterpaarschirm
- 5260: Schirmelement
- 5261: Leiterpaarschirm
- 5262: Leiterschirm
- 5270: Schirmelement
- 5271: Leiterpaarschirm
- 5272: Leiterschirm
- 5280: Schirmelement
- 5281: Leiterpaarschirm
- 5282: Leiterschirm

- 5290: Schirmelement
- 5291: äußerer Leiterschirm
- 5292: Leiterschirm
- 5293: Schirmelement
- 5294: Halbschale
- 5295: Schirmelement
- 5296: Stanzteil
- 5297: Schirmelement
- 5298: Schale
- 5299: Schale
- 5310: Schirmelement
- 5311: Leiterpaarschirm
- 5312: Leiterschirm
- 5313: Schirmelement
- 5314: Leiterpaarschirm
- 5315: Leiterschirm
- 5316: trennendes Teil
- 5317: zusammenhaltendes Teil
- 5318: trennendes Teil
- 5319: zusammenhaltendes Teil

## Patentansprüche

1. Steckverbinderanordnung (1) mit einem Steckverbinder (2) und
einem an den Steckverbinder angeschlossenem Kabel (3), welche jeweils wenigstens ein Leiterpaar zur Übertragung eines differentiellen Signals aufweisen,
wobei das Kabel einen ersten Abschnitt (10) aufweist und der Steckverbinder einen zweiten Abschnitt (14) aufweist, in dem das Leiterpaar Steckkontakte aufweist, und
wobei die Leiter (8) in dem ersten Abschnitt einen ersten gegenseitigen Abstand (X) haben und in dem zweiten Abschnitt, einen zweiten gegenseitigen Abstand (Y), welcher größer ist als der erste Abstand, haben,
wobei zwischen dem ersten Abschnitt (10) und dem zweiten Abschnitt (14) ein Zwischenabschnitt (13), in dem sich der Abstand der Leiter eines Leiterpaares in Richtung eines steckseitigen Endes des Steckverbinders vergrößert, ausgebildet ist,
wobei das Leiterpaar in dem ersten Abschnitt von einem Leiterpaarschirm umgeben ist, welcher das Leiterpaar vor äußeren elektromagnetischen Einflüssen schirmt, und
**dadurch gekennzeichnet, dass** die Leiter (8) in zumindest einem Teil des Zwischenabschnitts (13) jeweils von einem Leiterschirm umgeben sind,
welcher die Leiter jeweils vor äußeren elektromagnetischen Einflüssen und vor elektromagnetischen Einflüssen des jeweils anderen Leiters schirmt.

2. Steckverbinderanordnung (1) nach einem der vorstehenden Ansprüche, wobei das Leiterpaar in dem zweiten Abschnitt (14) von einem Leiterpaarschirm umgeben ist, welcher das Leiterpaar vor äußeren elektromagnetischen Einflüssen schirmt.

3. Steckverbinderanordnung (1) nach einem der vorstehenden Ansprüche, wobei der Leiterschirm eingerichtet ist, die Leiter (8) vollumfänglich zu umgeben.

4. Steckverbinderanordnung (1) nach einem der vorstehenden Ansprüche, wobei der Leiterschirm zwischen den Leitern einen leitfähigen Abstandshalter aufweist, der insbesondere eingerichtet ist, den Verlauf der Leiter (8) zu bestimmen.

5. Steckverbinderanordnung (1) nach einem der vorstehenden Ansprüche, wobei eine Impedanz in dem ersten und zweiten Abschnitt (10, 14) sowie in dem Zwischenabschnitt (13) jeweils bezüglich der Impedanz in den anderen Abschnitten abgestimmt ist, indem der Abstand der Leiter (8) zum Leiterpaarschirm oder zum Leiterschirm klein eingestellt ist.

6. Steckverbinderanordnung (1) nach Anspruch 5, wobei die Impedanz durch eine Änderung eines Durchmessers der Leiter, durch einen Abstand der Leiter (8) zum Leiterschirm oder Leiterpaarschirm abgestimmt ist.

7. Steckverbinderanordnung (1) nach einem der vorstehenden Ansprüche, wobei der erste Abschnitt (10) zwischen dem Leiterpaar und dem Leiterpaarschirm ein erstes Isolierteil aufweist und der Zwischenabschnitt (13) zwischen den Leitern und dem Leiterschirm ein zweites Isolierteil aufweist, wobei eine Dicke des ersten Isolierteils größer ist als eine Dicke des zweiten Isolierteils.

8. Steckverbinderanordnung (1) nach einem der vorstehenden Ansprüche, wobei der Leiterschirm aus mehreren Teilen (5294, 5296, 5298, 5299, 5311, 5312, 5314, 5315, 5316, 5317, 5318, 5319) insbesondere aus Teilschalen (5298, 5299) zusammengesetzt ist.

9. Steckverbinderanordnung nach Anspruch 8, wobei die mehreren Teile (5298, 5299, 5311, 5312, 5314, 5315, 5316, 5317, 5318, 5319) ein zueinander korrespondierendes, unebenes Oberflächenprofil aufweisen.

10. Steckverbinderanordnung (1) nach einem der vorstehenden Ansprüche, wobei der Leiterschirm einteilig ausgebildet ist und Durchführungen aufweist, in welchen jeweils ein Leiter (8) aufgenommen ist.

11. Steckverbinderanordnung (1) nach einem der vorstehenden Ansprüche, wobei der Leiterschirm mehrere gesonderte Leiterschirme für die Leiter (8) aufweist.

12. Steckverbinderanordnung (1) nach einem der vorstehenden Ansprüche, wobei der Leiterschirm in dem gesamten Zwischenabschnitt einer Kontur der Leiter (8) folgt.

13. Steckverbinderanordnung (1) nach einem der vorstehenden Ansprüche, wobei der Leiterschirm mit den Leiterpaarschirm in dem ersten und/oder in dem zweiten Abschnitt elektrisch leitend verbunden ist.

14. Verfahren zur Übertragung eines Signals zwischen einem Steckverbinder (2) und einem an den Steckverbinder angeschlossenem Kabel (3), in einer Steckverbinderanordnung nach einem der vorstehenden Ansprüche, wobei jedes Kabel mindestens ein Leiterpaar umfasst, wobei das Verfahren die folgenden Schritte umfasst:
- Übertragen eines differentiellen Signals in einem ersten Abschnitt (10) in dem Kabel, in welchem die Leiter einen ersten gegenseitigen Abstand (X) haben;
- Übertragen eines asymmetrischen Signals in einem Zwischenabschnitt (13), in welchem sich der Abstand der Leiter in Richtung eines steckseitigen Endes des Steckverbinders vergrößert;
- Übertragen eines differentiellen Signals in einem zweiten Abschnitt (14) in dem Steckverbinder, in welchem die Leiter einen zweiten gegenseitigen Abstand (Y), welcher größer ist als der erste Abstand, haben.

## Claims

1. A plug connector arrangement (1) having a plug connector (2) and a cable (3) connected to the plug connector, which each have at least one conductor pair for the transmission of the differential signal,
wherein the cable has a first section (10) and the plug connector has a second section (14), in which the conductor pair has plug contacts, and
wherein in the first section the conductors (8) have a first mutual distance (X) and in the second section, have a second mutual distance (Y), which is larger than the first distance,
wherein between the first section (10) and the second section (14) an intermediate section (13) is formed, in which the distance of the conductors of a conductor pair increases in the direction of a plug-side end of the plug conductor,
wherein the conductor pair in the first section is surrounded by a conductor pair shield, which shields the conductor pair against external electromagnetic influences, and
**characterized in that** the conductors (8) in at least one part of the intermediate section (13) are each surrounded by a conductor shield, which shields the conductors against external electromagnetic influences and in each case against electromagnetic influences of the other conductor.

2. The plug connector arrangement (1) according to any one of the preceding claims, wherein the conductor pair in the second section is surrounded by a conductor pair shield, which shields the conductor pair against external electromagnetic influences.

3. The plug connector arrangement (1) according to any one of the preceding claims, wherein the conductor shield is configured to completely surround the conductors (8).

4. The plug connector arrangement (1) according to any one of the preceding claims, wherein the conductor shield has a conductive spacer between the conductors, which spacer is configured in particular to determine the course of the conductors (8).

5. The plug connector arrangement (1) according to any one of the preceding claims, wherein an impedance in the first and second section (10, 14) as well as in the intermediate section (13) is tuned in each case with respect to the impedance in the other sections, by setting the distance of the conductors (8) to the conductor pair shield or to the conductor shield so as to be small.

6. The plug connector arrangement (1) according to claim 5, wherein the impedance is tuned by a change in the diameter of the conductor, by a distance of the conductors (8) to the conductor shield or conductor pair shield.

7. The plug connector arrangement (1) according to any one of the preceding claims, wherein the first section (10) between the conductor pair and the conductor pair shield has a first insulating part and the intermediate section (13) between the conductors and the conductor shield has a second insulating part, wherein a thickness of the first insulating part is larger than a thickness of the second insulating part.

8. The plug connector arrangement (1) according to any one of the preceding claims, wherein the conductor shield is made up of several parts (5294, 5296, 5298, 5299, 5311, 5312, 5314, 5315, 5316, 5317, 5318, 5319) in particular of partial shells (5298, 5299).

9. The plug connector arrangement according to claim 8, wherein the several parts (5298, 5299, 5311, 5312, 5314, 5315, 5316, 5317, 5318, 5319) have a corresponding, uneven surface profile.

10. The plug connector arrangement (1) according to any one of the preceding claims, wherein the conductor shield is formed in one piece and has feedthroughs, in each of which a conductor (8) is accommodated.

11. The plug connector arrangement (1) according to any one of the preceding claims, wherein the conductor shield has several separate conductor shields for the conductors (8).

12. The plug connector arrangement (1) according to any one of the preceding claims, wherein the conductor shield follows a contour of the conductors (8) in the entire intermediate section.

13. The plug connector arrangement (1) according to any one of the preceding claims, wherein the conductor shield is electrically conductively connected to the conductor pair shield in the first and/or in the second section.

14. A method for the transmission of a signal between a plug connector (2) and a cable (3) connected to the plug connector, in a plug connector arrangement according to any one of the preceding claims, wherein each cable comprises at least one conductor pair, wherein the method comprises the following steps:
- Transmission of a differential signal in a first section (10) in the cable, in which the conductors have a first mutual distance (X);
- transmission of an asymmetrical signal in an intermediate section (13), in which the distance of the conductor increases in the direction of a plug-side end of the plug connector;
- transmission of a differential signal in a second section (14) in the plug connector, in which the conductors have a second mutual distance (Y), which is larger than the first distance.

## Revendications

1. Dispositif de connecteur enfichable (1) avec un connecteur enfichable (2) et un câble (3) raccordé au connecteur enfichable, qui comprennent chacun au moins une paire de conducteurs pour la transmission d'un signal différentiel,
dans lequel le câble comprend une première portion (10) et le connecteur enfichable comprend une deuxième portion (14), dans laquelle la paire de conducteurs comprend des contacts enfichables et
dans lequel les conducteurs (8) présentent, dans la première portion, une première distance (X) entre eux et, dans la deuxième portion, une deuxième distance (Y) entre eux, qui est supérieure à la première distance,
dans lequel, entre la première portion (10) et la deuxième portion (14), il existe une portion intermédiaire (13) dans laquelle la distance entre les conducteurs d'une paire de conducteurs augmente en direction d'une extrémité côté enfichage du connecteur enfichable,
dans lequel la paire de conducteurs dans la première portion est entourée par un blindage de paire de conducteurs qui protège la paire de conducteurs des influences électromagnétiques externes et
**caractérisé en ce que** les conducteurs (8) sont entourés chacun, au moins dans une partie de la portion intermédiaire (13), par un blindage de conducteur qui protège chacun des conducteurs des influences électromagnétiques externe et des influences électromagnétiques de l'autre conducteur.

2. Dispositif de connecteur enfichable (1) selon l'une des revendications précédentes, dans lequel la paire de conducteurs dans la deuxième portion (14) est entourée par un blindage de paire de conducteurs qui protège la paire de conducteurs des influences électromagnétiques externes.

3. Dispositif de connecteur enfichable (1) selon l'une des revendications précédentes, dans lequel le blindage de conducteur est conçu pour entourer entièrement les conducteurs (8).

4. Dispositif de connecteur enfichable (1) selon l'une des revendications précédentes, dans lequel le blindage de conducteur comprend, entre les conducteurs, une entretoise conductrice qui est conçu, plus particulièrement, pour déterminer le trajet des conducteurs (8).

5. Dispositif de connecteur enfichable (1) selon l'une des revendications précédentes, dans lequel une impédance dans les première et deuxième portions (10, 14) ainsi que dans la portion intermédiaire (13) est harmonisée respectivement avec l'impédance dans les autres portions, en ajustant une faible distance entre les conducteurs (8) et le blindage de la paire de conducteurs ou le blindage des conducteurs.

6. Dispositif de connecteur enfichable (1) selon la revendication 5, dans lequel l'impédance est harmonisée grâce à une modification d'un diamètre des conducteurs, à l'aide d'une distance entre les conducteurs (8) et le blindage des conducteurs ou le blindage de la paire de conducteurs.

7. Dispositif de connecteur enfichable (1) selon l'une des revendications précédentes, dans lequel la première portion (10) comprend une première partie isolante et la portion intermédiaire (13) comprend, entre les conducteurs et le blindage des conducteurs, une deuxième partie isolante, dans lequel une épaisseur de la première partie isolante est supérieure à une épaisseur de la deuxième partie isolante.

8. Dispositif de connecteur enfichable (1) selon l'une des revendications précédentes, dans lequel le blindage des conducteurs est constitué de plusieurs parties (5294, 5296, 5298, 5299, 5311, 5312, 5314, 5315, 5316, 5317, 5318, 5319), plus particulièrement de coques partielles (5298, 5299).

9. Dispositif de connecteur enfichable selon la revendication 8, dans lequel les plusieurs parties (5298, 5299, 5311, 5312, 5314, 5315, 5316, 5317, 5318, 5319) présentent des profils de surfaces non plans correspondant les uns aux autres.

10. Dispositif de connecteur enfichable (1) selon l'une des revendications précédentes, dans lequel le blindage des conducteurs est réalisé d'une seule pièce et comprend des passages dans chacun desquels est logé un conducteur (8).

11. Dispositif de connecteur enfichable (1) selon l'une des revendications précédentes, dans lequel le blindage des conducteurs comprend plusieurs blindages de conducteurs séparés pour les conducteurs (8).

12. Dispositif de connecteur enfichable (1) selon l'une des revendications précédentes, dans lequel le blindage des conducteurs suit, dans toute la portion intermédiaire, un contour des conducteurs (8).

13. Dispositif de connecteur enfichable (1) selon l'une des revendications précédentes, dans lequel le blindage des conducteurs est relié de manière électroconductrice avec le blindage de la paire de conducteurs dans la première et/ou la deuxième portion.

14. Procédé de transmission d'un signal entre un connecteur enfichable (2) et un câble (3) raccordé au connecteur enfichable, dans un dispositif de connecteur enfichable selon l'une des revendications précédentes, dans lequel chaque câble comprend au moins une paire de conducteurs, dans lequel le procédé comprend les étapes suivantes :
- transmission d'un signal différentiel dans une première portion (10) dans le câble, dans lequel les conducteurs présentent une première distance (X) entre eux ;
- transmission d'un signal asymétrique dans une portion intermédiaire (13), dans laquelle la distance entre les conducteurs augmente en direction d'une extrémité côté enfichage du connecteur enfichable ;
- transmission d'un signal différentiel dans une deuxième portion (14) dans le connecteur enfichable, dans lequel les conducteurs présentent une deuxième distance (Y) entre eux qui est supérieure à la première distance.
